# DEMANDE DE BREVET EUROPEEN

(11) **EP 0 112 745 A1**
(43) Date de publication de la demande: **04.07.1984**
(21) Numéro de dépôt: 83402270.9
(22) Date de dépôt: 24.11.1983
(51) Int. Cl.: B41N 3/08

(54) **Compositions pour eau de mouillage des plaques offset**

(30) Priorité: 26.11.1982 FR 8219911
(71) Demandeur: INMONT S.A., Société anonyme dite:, F-60600 Clermont de l'Oise (FR)
(72) Inventeur: Thiebaut, Bernard, F-94400 Vitry (FR)
(74) Mandataire: Combe, André

(57) **Abrégé**

La présente invention concerne des préparations, utilisables pour réaliser les solutions aqueuses employées pour mouiller les parties aquaphiles des plaques offset, caractérisées en ce que les solutions aqueuses contenant d'environ 0,1 à environ 0,6% en poids desdites préparations présentent les caractéristiques suivantes:
- avoir un pH compris entre 4,7 et 5,3
- présenter un pouvoir tampon suffisant pour que la variation du pH desdites solutions aqueuses soit inférieure à 1 unité pH, si l'on ajoute auxdites solutions soit un acide fort, soit une base forte selon le test défini
- avoir une tension superficielle comprise entre 32 et 52,10-³ N_{/m},

et que, en vue de l'obtention desdites caractéristiques, elles contiennent une quantité convenable d'un sel d'un acide carboxylique organique avec une base organique.

## Description

La présente invention concerne des compositions liquides utilisables pour la constitution de l'eau de mouillage des plaques offset ; elle concerne également les eaux de mouillage obtenues en utilisant les compositions selon l'invention.

On sait que les plaques offset comportent, sur leur surface, des parties aquaphiles et des parties encrophiles. Lorsque ces plaques sont mises en contact avec de l'eau ou des solutions contenant de l'eau et avec de l'encre, les parties aquaphiles se recouvrent d'un mince film d'eau et les parties encrophiles se recouvrent d'un film d'encre. Ces films d'eau et d'encre sont ensuite, par l'intermédiaire d'un rouleau de caoutchouc dit "blanchet", transférés sur le papier qui est ainsi "imprimé"

Comme produit aqueux utilisable pour réaliser ces films d'eau, on emploie le plus souvent de l'eau ou un mélange d'eau et d'au moins un alcool (alcool isopropylique). Il est également connu que ce produit aqueux peut comporter certains additifs comme par exemple de la glycérine et/ou des phosphates sodiques et/ou des bactéricides qui empêchent tout développement des algues.

En fait, il a été trouvé que le produit aqueux à utiliser devait avantageusement avoir des caractéristiques très spécifiques de façon, d'une part, à conserver une stabilité améliorée malgré l'éventuel transfert de produits en provenance du papier et/ou de la plaque offset et, d'autre part, à réaliser un contrôle aussi précis que possible de l'épaisseur dudit film d'eau et donc de l'équilibre eau-encre lors du transfert sur le papier.

Selon l'invention, on utilise dans les solutions aqueuses employées pour mouiller les parties aquaphiles des plaques offset une préparation formant tampon, caractérisée.en ce que les solutions aqueuses contenant de 0,1 à 0,6 % environ en poids de ladite composition présentent les caractéristiques suivantes :
- avoir un pH compris entre 4,7 et 5,3
- présenter un pouvoir tampon suffisant pour que la variation du pH desdites solutions aqueuses soit inférieure à l'unité de pH si on ajoute auxdites solutions soit un acide fort, soit une base forte, selon le test défini ci-après.
- avoir une tension superficielle comprise entre 32 et 52 10 ⁻³ N/m.

Le choix d'une tension superficielle appropriée dépend. du système de mouillage utilisé sur la machine d'impression. Pour les mouillages considérés comme classiques (à base d'eau) ladite tension superficielle sera choisie de préférence entre 44 et 52 10⁻³ N/m. Pour les mouillages à base d'alcool, ladite tension superficielle sera de préférence entre 32 et 37 10^{- 3}N/m, étant entendu que grâce à un choix convenable de la solution utilisée pour le mouillage, on pourra alors diminuer considérablement la quantité d'alcool telle qu'habituellement utilisée. Si nécessaire, un ajustement de la tension superficielle des solutions aqueuses pourra être obtenu par l'adjonction d'un additif approprié (tel qu' un agent tensioactif non moussant connu par les spécialistes).

L'effet tampon recherché devra être aussi efficace que possible ; certaines préparations préférées de l'invention permettent, pour le même test, d'obtenir des variations de pH inférieures à 0,5 unité.

Le test servant à définir le pouvoir tampon des préparations utilisées est le suivant :
- à un volume de '100 cm³ de solution, on ajoute 5 cm³ de solution décinormale soit de soude, soit d'acide chlorhydrique et on mesure le pH avant et après cette addition.

Les préparations utilisées peuvent être constituées soit, de préférence, d'un produit unique, soit d'un mélange de produits. Dans le cas où l'on utilise un produit unique, il a été trouvé que ledit produit doit être un sel (préalablement formé ou formé au sein de la solution) d'un acide carboxylique organique avec une base organique (amine). Comme acide carboxylique, on utilisera un acide organique ayant une constante d'acidité (exprimée en pKa) située entre 3 à 6. En fait, les monoacides se sont révélés peu intéressants ; on utilisera donc des polyacides qui peuvent présenter des groupements fonctionnels complémentaires, par exemple des groupes hydroxyles, Comme base organique, on utilisera des mono ou polyamines (amines primaires, secondaires ou tertiaires ou des polyamines, telles que l'hydrazine ou l'éthylènediamine ou amines cycliques, ou des aminoalcools) ; ces. amines auront une constante de Basicité (pKb) située entre 2 et 9 et plus particulièrement entre 3 et 6. Comme produit unique utilisable, on mentionnera en particulier le sel acide d'acide citrique et diméthylamine.

Il est connu des spécialistes que les polyacides présentent des Pₖₐ différents suivant les diverses fonctions acides qui seront successivement neutralisées lors de l'adjonction de la base. On choisira selon l'invention,de neutraliser, pour un polyacide donné, toutes les fonctions acides dont le Pka est inférieur à celui situé dans la zone prescrite de façon à obtenir un Ph convenable, tout en laissant libre la ou les autres fonctions acides qui joueront un rôle dans le pouvoir tampon du produit obtenu.

Cette préparation pourra être commercialisée sous une forme quelconque ; cependant, elle sera de préférence commercialisée sous la forme d'un additif pour eau de mouillage qui sera directement utilisable par l'imprimeur. Cet additif comprendra, sous forme d'une solution aqueuse, outre la préparation décrite ci-dessus un produit hygroscopique et éventuellement au moins un alcool léger qui Servira à compatibiliser les divers ingrédients dudit additif: Le produit hygroscopique qui peut être, soit de la glycérine, soit un polyol équivalent tel qu'un polysaccharide ou un de ses dérivés (par exemple carboxyméthylcellulose) soit un produit de polymérisation de la vinylpyrrolidone, soit un acide silicique col- loidal, sert à maintenir la quantité d'eau déposée sur la plaque et le blanchet compte tenu notamment que, du fait de la tension superficielle relativement faible des solutions utilisées, le film d'eau sur la plaque et le blanchet est particulièrement mince. Une autre conséquence technique importante de ce besoin minimal en eau est que le séchage des impressions se trouve accéléré.

Une conséquence importante de l'invention et notamment du fait que le film d'eau sur la plaque et le blanchet est très mince est qu'il est très souvent inutile d'utiliser de l'alcool avec l'eau de mouillage. Certes, l'additif pour eau de mouillage tel que décrit ci-dessus contiendra de petites quantités d'alcool, mais ces quantités sont seulement de l'ordre du pourcent dans l'eau de mouillage alors que, très souvent, on utilise dans la technique des mélanges d'eau et d'alcool pouvant comporter jusqu'à 15 % d'alcool. C'est cette utilisation massive d'alcool qui peut être supprimée en mettant en oeuvre l'invention.

L'additif pour eau de mouillage pourra comporter également divers produits tels que des bactéricides, des fongicides ou des produits servant à l' autonettoyage du blanchet vis-à-vis de l'encre comme, par exemple, de la N-méthylpyrrolidone.

Cet additif pour eau de mouillage se présentera sous forme d'une solution aqueuse et présentera une concentration en produits actifs (préparation, produit hygroscopique, surfactant ...) telle que l'on utilise généralement de 1 à 10 % de cet additif dans l'eau de mouillage.

Les exemples non limitatifs ci-après illustrent l'invention.

### EXEMPLE 1

### Préparation

On a utilisé comme préparation formant tampon le sel obtenu par condensation de 1 mole d'acide citrique (sous sa forme monohydratée) avec 2 moles de diméthylamine.

Le sel obtenu utilisé, à raison de 0,6 g de sel dans 100 g d'eau, donne une solution aqueuse dont les propriétés sont les suivantes :
- pH : 5,3
- pouvoir tampon
   variation du pH par addition de 5 cm³ de soude décinormale : de 5,3 à 5,8
   variation du pH par addition de 5 cm d'acide chlorhydrique décinormal : de 5,3 à 4,9
- tension superficielle environ : 47,3.10⁻³ N/m

Dans cet exemple, on a neutralisé sensiblement deux fonctions acides de l'acide citrique (le Pₖₐ de la deuxième fonction acide dudit acide citrique étant située entre 4,7 et 4,8),

### EXEMPLE 2

### Préparation

On utilise comme préparation formant tampon le sel obtenu par condensation de 1 mole d'acide citrique monohydraté avec 2 moles d'éthanolamine.

Le sel obtenu utilisé, à raison de 0,6 g de sel dans 100 g d'eau, donne une solution aqueuse dont les propriétés sont. les suivantes :
- pH : 5,25
- pouvoir tampon
   addition de 5 cm³ de soude N/10 : 5,8
   addition de 5 cm³ de HC 1N/10 : 4,8
- tension superficielle environ : 42,6.10⁻³ N/m

### EXEMPLE 3

### Préparation

On a utilisé comme préparation formant tampon le sel obtenu par condensation de 1. mole d'acide malique pour 1,1 mole de diméthylamine.

Le sel obtenu utilisé, à raison de 0,6 g de sel dans 100 g d'eau, donne une solution aqueuse dont les propriétés sont les suivantes :
- pH : 4,3
- pouvoir tampon
   addition de 5 cm³ de soude N/10 : 4,7
   addition de 5 cm³ de HC1 N/10 : 4,1
- tension superficielle environ : 54,9 N/m

Dans cet exemple, on a neutralisé un peu plus qu'une fonction acide de l'acide malique (le Pₖₐ de la première fonction acide dudit acide étant 3,4 et de la deuxième fonction acide d'environ 5,1).

### EXEMPLE 4

### Préparation

On a utilisé comme préparation formant tampon le sel obtenu par condensation de 1 mole d'acide citrique monohydraté pour 2 moles de cyclohexylamine.

Le sel obtenu utilisé, à raison de 0,6 g de sel dans 100g d'eau, donne une solution aqueuse dont les propriétés sont les suivantes :
- pH : 5,4
- pouvoir tampon
   addition de 5 cm³ de soude N/10 ; 6,2
   addition de 5 cm³ de HCl N/10 = 4,9
- tension superficielle environ : 50,4 N/m

### EXEMPLE 5

### Préparation

On a utilisé comme préparation formant tampon le sel obtenu par condensation d'une mole d'acide adipique avec une mole de pipéridine.

Le sel obtenu utilisé à raison de 0,6 g de sel dans 100 g d'eau donne une solution aqueuse dont les propriétés sont les suivantes :
- pH : 5
- pouvoir tampon
   addition de 5 cm³ de soude N/10 : 5,3
   addition de 5 cm³ de HCL N/10 : 4,7

### EXEMPLE 6

### Préparation

On a utilisé 1 mole d'acide adipique pour 1 mole de diméthylamine.

Les résultats obtenus pour la solution aqueuse sont :
- pH : 4,9
- pouvoir tampon
   addition de 5 cm³ de soude N/10 : 5,2
   addition de 5 cm³ de HCL N/10 : 4,7

### EXEMPLE 7

### Préparation

On obtient des résultats sensiblement équivalents en utilisant les couples acides-base suivants :
acide glutamique (1mole) cyclohexylamine (1mole)
acide succinique (Imole) éthylénédiamine (0,5mole)
acide azélaïque (1mole) triéthylamine (1mole)

### EXEMPLE 8

### Additif pour eau de mouillage

A partir des préparations des exemples 1 à 7, on a réalisé les additifs pour eau de mouillage ayant les compositions suivantes :

eau : complément à 100 parties en poids

Le choix dans l'utilisation, dans l'eau de mouillage, de la composition A ou de la composition B dépend des conditions expérimentales, en particulier de la dureté de l'eau.

Les additifs décrits ci-dessus sont commercialisés de façon à être utilisés à raison de 1 à 6 parties en poids de cet additif (pour 100 parties d'eau).

### EXEMPLE 9

### Additifs pour eau de mouillage

En suivant l'exemple 8, on a réalisé les autres préparations suivantes :

Ces additifs sont utilisés avantageusement après addition d'une quantité convenable d'eau, à savoir, par exemple, 4 parties d'additifs pour 100 parties d'eau.

Les avantages de l'utilisation dans l'eau de mouillage des additifs décrits sont notamment les suivants :
- dans toutes les machines d'impression, on limite la rupture des bandes de papier ; c'est notamment le cas dans l'imprimerie des journaux (forte tension d'un papier de faible grammage, rotation rapide),
- moindre adhérence du papier au blanchet,
- absence de délitage et défibrage du papier ; cet avantage permet notamment de supprimer, durant un service, les arrêts de machine pour nettoyage des blanchets,
- diminuer les risques d'émulsion de l'encre,
- séchage accéléré, notamment sur les papiers non absorbants,
- on évite que l'encre ne salisse les doigts pour les papiers journaux.

## Revendications

1. Préparations, utilisables pour réaliser les solutions aqueuses employées pour mouiller les parties aquaphiles des plaques offset, caractérisées en ce que les solutions aqueuses contenant d'environ 0,1 à environ 0,6 % en poids desdites préparations présentent les caractéristiques suivantes :
- avoir un pH compris entre 4,7 et 5,3
- présenter un pouvoir tampon suffisant pour que la variation du p_{H} desdites solutions aqueuses soit inférieure à 1 unité pH, si l'on ajoute auxdites solutions soit un acide fort, soit une base forte selon le test défini,
- avoir une tension superficielle comprise entre 32 et 52.10⁻³ N/m,
et que, en vue de l'obtention desdites caractéristiques, elles contiennent une quantité convenable d'un sel d'un acide carboxylique organique avec une base organique.

2. Préparations selon la revendication 1 caractérisées en ce que lesdites solutions aqueuses ont une tension superficielle comprise entre 44 et 52.10⁻³ N/m.

3. Préparations selon la revendication 1 caractérisées en ce que lesdites solutions aqueuses ont une tension superficielle comprise entre 32 et 37.10-³ N/m, ladite tension superficielle pouvant être obtenue grâce à l'addition d'un additif approprié connu.

4. Préparations selon l'une des revendications 1 à 3 caractérisées en ce que l'acide carboxylique organique est un polyacide ayant un pKa compris entre 3 et 6.

5. Préparations selon la revendication 4, caractérisées en ce que ledit acide organique comporte également au moins un groupe hydroxyle.

6. Préparations selon la revendication 1, caractérisées en ce que ladite base organique est une amine ayant un pKb compris entre 3 et 9 et de préférence entre 3 et 6.

7. Préparations selon la revendication 1 caractérisées en ce que ledit sel est le sel acide de l'acide citrique et de la diméthylamine.

8. Additifs pour eau de mouillage des plaques offset, caractérisés en ce qu'ils comportent une préparation selon l'une des revendications 1 à 7, un produit hygroscopique et au moins un alcool léger.

9. Eaux de mouillage, caractérisées en ce qu'elles contiennent de 2 à 10 % en poids d'un additif selon la revendication 8.

10. Eaux de mouillage pour plaques offset selon la revendication 9, caractérisées en ce qu'elles ne comportent pas d'alcool autre que le ou les alcools contenus dans lesdits additifs.
